# EUROPÄISCHE PATENTSCHRIFT

(11) **EP 2 323 533 B1**
(45) Veröffentlichungstag und Bekanntmachung des Hinweises auf die Patenterteilung: **21.12.2011**
(21) Anmeldenummer: 09780922.2
(22) Anmeldetag: 22.07.2009
(51) Int. Cl.: A47L 15/00, A47L 15/42, A47L 15/48

(54) **SPÜLVERFAHREN FÜR EIN WASSERFÜHRENDES HAUSHALTSGERÄT, INSBESONDERE EINE GESCHIRRSPÜLMASCHINE**
RINSING METHOD FOR A WATER-BEARING DOMESTIC APPLIANCE, ESPECIALLY DISHWASHER
PROCÉDÉ DE LAVAGE POUR UN APPAREIL MÉNAGER À CIRCULATION D'EAU, EN PARTICULIER POUR UN LAVE-VAISSELLE

(30) Priorität: 23.07.2008 DE 102008040651; 23.07.2008 DE 202008017432 U
(43) Veröffentlichungstag der Anmeldung: 25.05.2011
(73) Patentinhaber: BSH Bosch und Siemens Hausgeräte GmbH, 81739 München (DE)
(72) Erfinder: JERG, Helmut, 89537 Giengen (DE); ROSENBAUER, Michael, 86756 Reimlingen (DE)
(86) Internationale Anmeldenummer: PCT/EP2009/059420
(87) Internationale Veröffentlichungsnummer: WO 2010/010115

(56) Entgegenhaltungen:
- EP-A1- 1 658 803
- EP-A2- 1 116 471
- WO-A1-2008/077970
- DE-A1- 4 415 823
- DE-A1- 10 057 210
- DE-A1-102004 030 013
- DE-A1-102005 004 092
- DE-A1-102005 061 808
- JP-A- 9 010 164

## Beschreibung

Die Erfindung betrifft ein Spülverfahren für ein wasserführendes Haushaltsgerät, insbesondere eine Geschirrspülmaschine, nach dem Oberbegriff des Patentanspruchs 1. Ein solches Spülverfahren ist beispielsweise aus der DE 44 15 823 A1 bekannt.

Aus der DE 10 2005 004 089 A1 ist ein Spülverfahren für eine Geschirrspülmaschine bekannt, bei dem in einem Reinigungsschritt eine in einem Spülbehälter vorgesehene Spülflüssigkeitsmenge während einer Aufheizphase auf eine Reinigungstemperatur erhitzt wird. Als Trocknungseinrichtung ist eine Sorptionskolonne mit reversibel dehydrierbaren Material vorgesehen, dass in einem Trocknungsschritt der zu trocknenden Luft eine Wassermenge entzieht und diese speichert. In einem nachfolgenden Spülgang erfolgt dann während des Reinigungsschrittes ein Regenerationsvorgang bzw. eine Desorption, bei der mittels einer Luftheizung ein vom Spülraum angesaugter und durch das Trocknungsmittel strömender Luftstrom erhitzt wird. Mit dem erhitzten Luftstrom wird die im Trocknungsmittel gespeicherte Wassermenge als heißer Wasserdampf freigesetzt und in den Spülraum rückgeführt.

Bei diesem Verfahren kann es jedoch zur Belagbildung, insbesondere im Hydrauliksystem des wasserführenden Haushaltsgeräts kommen.

Die Aufgabe der Erfindung besteht darin, ein Spülverfahren für ein wasserführendes Haushaltsgerät, insbesondere für eine Geschirrspülmaschine zur Unterdrückung unerwünschter Belagbildung, bereitzustellen.

Die Aufgabe ist durch die Merkmale des Anspruchs 1 gelöst. Vorteilhafte Weiterbildungen der Erfindung sind in den Unteransprüchen offenbart.

Die Erfindung geht aus von einem Spülverfahren für ein wasserführendes Haushaltsgerät, insbesondere für eine Geschirrspülmaschine, die insbesondere eine ein reversibel dehydrierbares Trocknungsmittel aufweisende Trocknungseinrichtung aufweist, bei dem in wenigstens einem Teilprogrammschritt eines ersten Spülganges Spülflüssigkeit in einer ersten Betriebsart auf eine erste Temperatur erwärmt wird. Dabei kann ein Spülgang ein Mehrzahl von Teilprogrammschritten wie z.B. Vorspülen, Reinigen, Zwischenspülen, Klarspülen und Trocknen umfassen, die aufeinanderfolgend zur Reinigung von Spülgut durchgeführt werden.

Zur Lösung der Aufgabe der Erfindung sind die folgenden Schritte vorgesehen:
- Erfassen einer Belagbildung im wasserführenden Haushaltsgerät mittels eines im Hydrauliksystem angeordneten Belagsensors,
- Vergleichen mit einer Sollvorgabe für die Belagbildung, und
- bei Überschreiten der Sollvorgabe Durchführen eines Spülgang in einer zweiten Betriebsart (II), während dem Spülflüssigkeit auf eine zweite, im Vergleich zur ersten Temperatur (T_{R1}) erhöhten Temperatur (T_{R2}) erwärmt wird.

Durch die in der zweiten Betriebsart erhöhte Temperatur kann der sich im Leitungssystem des Hydraulikkreislaufes festsetzende Belag beschleunigt gelöst werden, wodurch keine Strömungsbehinderung der im Hydraulikkreislauf umgewälzten Spülflüssigkeit aufgrund von Belagsbildung zu befürchten ist. Dabei werden erfindungsgemäß Fettablagerungen und/oder abgelagerte Verunreinigungen im Hydrauliksystem erfasst und mit einer Sollvorgabe verglichen. Auf der Grundlage des Vergleichs wird dann die erste oder zweite Betriebsart ausgewählt.

Die zweite Betriebsart mit der entsprechend erhöhten Temperatur kann nach einer vorgegebenen Anzahl von, in der ersten Betriebsart betriebenen Spülgängen erfolgen. Die Geschirrspülmaschine kann somit im Normalfall Spülgänge ausführen, die bei einem Niedertemperaturprofil mit reduzierten Prozesstemperaturen arbeiten. Nachdem die erfassten Fettablagerungen und/oder abgelagerten Verunreinigungen die Sollvorgabe übersteigen, kann die Steuereinrichtung der Geschirrspülmaschine einen Spülgang zwischenschalten, der in der zweiten Betriebsart, das heißt mit einem Hochtemperaturprofil mit höheren Prozesstemperaturen arbeitet.

Zur Überwachung der Fettablagerungen bzw. Verunreinigungen kann ein Belagsensor vorgesehen werden, der eine Belagbildung im Leitungssystem der Geschirrspülmaschine überdacht und der erfassten Ist-Belag mit einer Sollvorgabe vergleicht. Auf der Grundlage dieses Vergleiches den kann die erste oder zweite Betriebsart ausgewählt werden. Erfindungsgemäß kann somit im arithmetischen Mittel, das heißt über mehrere Spülgänge hinweg, der Energieverbrauch der Geschirrspülmaschine reduziert werden.

In der zweiten Betriebsart ist die Temperatur insbesondere derart erhöht, dass Fettablagerungen und/oder Verunreinigungen im Hydrauliksystem der Geschirrspülmaschine zuverlässig gelöst werden können. Insbesondere sollte die zweite Temperatur in der zweiten Betriebsart in einer Größenordnung von 60 bis 65°C liegen.

Die Erfindung ist insbesondere bei Geschirrspülmaschinen mit einem separaten Trocknungssystem einsetzbar, bei dem während des Trocknungsschrittes die zu trocknende Luft aus dem Spülraum gesaugt und durch ein Trocknungsmittel geführt wird, das der Luft die Feuchtigkeit entzieht, wobei die so getrocknete Luft in einem geschlossenen Kreislauf wieder in den Spülraum rückgeführt wird.

Bei einem solchen Trocknungsvorgang wird auf ein Hochheizen der Spülflüssigkeit im, dem Trocknungsschritt vorgelagerten Teilprogrammschritt "Klarspülen" bis auf eine Temperatur in der Größenordnung von 65°C verzichtet. Ein solches Hochheizen ist erforderlich, um in einem nachfolgenden Trocknungsschritt eine effektive Kondensation an den Spülbehälter-Seitenwänden zu ermöglichen. Im Unterschied dazu erwärmt sich erfindungsgemäß die mit Feuchtigkeit beladene Luft während des externen Trocknungsvorganges aufgrund der Eigenwärme des zu spülenden Geschirrs auf lediglich etwa 30°C. Ein Hochheizen während des Klarspülschrittes auf Temperaturen von 65 bis 75°C ist hier nicht erforderlich.

Nachfolgend ist ein Ausführungsbeispiel der Erfindung anhand der beigefügten Figuren beschrieben.

Es zeigen:
- Fig. 1: in einem schematischen Blockdiagramm eine Geschirrspülmaschine zur Durchführung des Spülverfahrens;und
- Fig. 2: ein Temperatur-Zeit-Diagramm zur Veranschaulichung eines Spülprogrammablaufes in einer ersten Spül-Betriebsart und in einer zweiten Spül-Betriebsart.

In der Fig. 1 ist grob schematisch eine Geschirrspülmaschine mit einem Spülbehälter 1 gezeigt, in dem nicht dargestelltes, zu reinigendes Spülgut in Geschirrkörben 3, 5 angeordnet werden kann. Im gezeigten Spülbehälter 1 sind beispielhaft als Sprüheinrichtungen zwei in unterschiedlichen Sprühebenen vorgesehene Sprüharme 7, 9 angeordnet, über die das zu reinigende Spülgut mit Spülflüssigkeit beaufschlagt wird. Im Spülbehälterboden ist ein Pumpentopf 11 mit einer Umwälzpumpe 13 vorgesehen, die über Zuleitungen 14, 15 strömungstechnisch mit den Sprüharmen 7, 9 verbunden ist. Der Umwälzpumpe 13 nachgeschaltet ist ein Heizelement 12, etwa ein Durchlauferhitzer, der auch als Wasserheizung bezeichnet wird. Der Pumpentopf 11 ist außerdem über Anschlussstutzen mit einer mit dem Wasserversorgungsnetz gekoppelten Frischwasser-Zuleitung 16 sowie mit einer Ablaufleitung 17 in Verbindung, in der eine Laugenpumpe 18 zum Abpumpen der Spülflüssigkeit aus dem Spülbehälter 1 angeordnet ist.

Der Spülbehälter 1 weist in seinem oberen Bereich eine Auslassöffnung 19 auf, die über eine Leitung 21 mit einer als Sorptionskolonne 22 ausgeführten Trocknungseinrichtung verbunden ist. In der Leitung 21 zur Sorptionskolonne 22 ist ein Luftgebläse 23 sowie ein Heizelement 24 geschaltet. Die Sorptionskolonne 22 enthält als Trocknungsmittel ein reversibel dehydrierbares Material, etwa Zeolith, mit dem in einem Trocknungsschritt T Luft getrocknet wird. Hierzu wird ein mit hoher Feuchtigkeit beladener Luftstrom mittels des Luftgebläses 23 aus dem vom Spülbehälter begrenzten Spülraum durch die Sorptionskolonne 22 geleitet. Das in der Sorptionskolonne 22 vorgesehene Zeolith nimmt die Feuchtigkeit der Luft auf und die so getrocknete Luft wird wieder in den Spülraum des Spülbehälters 1 zurückgeführt.

Die im Trocknungsschritt T im Zeolith gespeicherte Wassermenge m₂ kann in einem Regenerationsvorgang, d. h. bei einer Desorption, durch Aufheizen des Trocknungsmittels der Sorptionskolonne 22 wieder freigegeben werden. Hierzu wird mittels des Gebläses 23 ein vom Heizelement 24 auf hohe Temperaturen erhitzter Luftstrom durch die Sorptionskolonne 22 geleitet, mit dem das im Zeolith gespeicherte Wasser als heißer Wasserdampf freigesetzt und so wieder in den Spülbehälter 1 rückgeführt wird. Der oben beschriebene Regenerationsvorgang in der Sorptionskolonne 22 findet in dem in der Fig. 2 gezeigten Temperatur-Zeit-Profil im Zeitintervall Δt_{R} statt.

In der Fig. 2 ist ein zeitlicher Programmablauf mit den einzelnen Teilprogrammschritten eines Spülgangs, nämlich Vorspülen V, Reinigen R, Zwischenspülen Z, Klarspülen K sowie Trocknen T, veranschaulicht. Die in der Fig. 2 angedeuteten Teilprogrammschritte werden mittels einer Steuereinrichtung 25 durch entsprechende Ansteuerung der Wasserheizung 12, der Umwälzpumpe 13, der Laugenpumpe 18, des Luftgebläses 23, der Trocknungseinrichtung 22 und anderer Steuerkomponenten ausgeführt.

In dem Diagramm der Fig. 2 ist sowohl das zeitliche Temperaturprofil einer ersten Betriebsart I als auch einer zweiten Betriebsart II gezeigt. Die Temperaturprofile der beiden Betriebsarten sind mit Ausnahme der unterschiedlichen Temperaturverläufe im Reinigungsschritt R miteinander identisch. In der Fig. 2 ist der Temperaturverlauf in der ersten Betriebsart I während des Reinigungsschritte R gestrichelt dargestellt.

Die beim Regenerationsvorgang Δt_{R} freigesetzte Wärme Q₂ wird in energiesparender Weise zum Aufheizen der Spülflüssigkeit mᵢₛₜ während der Aufheizphase Δt_{H} des Reinigungsschrittes R genutzt. So startet der Regenerationsvorgang Δt_{R} gemäß der Fig. 2 nach dem bereits erfolgten Vorspülschritt V zu Beginn des Reinigungsschrittes R zum Zeitpunkt t₀. Im Regenerationsvorgang Δt_{R} wird die im Trocknungsmittel gespeicherte Wassermenge m₂ als Wasserdampf in den Spülbehälter 1 rückgeführt. Diese Wassermenge m₂ wurde im Trocknungsschritt T eines vorangegangenen Spülgangs während eines Adsorptionsvorgangs Δt_{A} dem zu trocknenden, mit Feuchtigkeit beladenen Luftstrom entzogen. Die insgesamt im Reinigungsschritt R bereitgestellte Spülflüssigkeitsmenge mᵢₛₜ ergibt sich somit aus einer über die Frischwasserleitung 16 in den Spülraum zugeführten Frischwassermenge m₁ und der im Regenerationsvorgang Δt_{R} in den Spülraum rückgeführten Wassermenge m₂.

Zu Beginn des Reinigungsschrittes R wird bekanntermaßen in einer Aufheizphase Δt_{H} die Spülflüssigkeit, die mittels der Umwälzpumpe 13 im Flüssigkeitskreislauf der Geschirrspülmaschine umgewälzt wird, auf eine Reinigungstemperatur erwärmt. Der zeitlich parallel mit der Aufheizphase Δt_{H} ablaufende Regenerationsvorgang Δt_{R} unterstützt die Erwärmung der Spülflüssigkeit. Es wird also während der Aufheizphase nicht nur mittels des in der Fig. 1 angedeuteten ersten Heizelements 23, d. h. der Wasserheizung, eine erste Heizleistung Q₁ in den Spülbehälter 1 eingebracht. Zusätzlich wird im Regenerationsvorgang mittels des zweiten Heizelements 24, d. h. der Luftheizung, auch eine zweite Heizleistung Q₂ in den Spülbehälter 1 eingebracht. Die Heizleistung Q₁ der Wasserheizung 23 kann bei etwa 2.200 W liegen, während die Heizleistung Q₂ der Luftheizung 24 lediglich in einer Größenordnung von 1.400 W liegt.

In der Aufheizphase Δt_{H} erfolgt die Erwärmung der Spülflüssigkeit zunächst nur mittels des im Regenerationsbetrieb Δt_{R} freigegebenen Wasserdampfes, der die Spülflüssigkeit mit der Heizleistung Q₂ auf eine Temperatur T₁ von hier beispielhaft ca. 40°C erwärmen kann. Erst nach Beendigung des Regenerationsvorgangs wird die mit wesentlich größerer Heizleistung Q₁ arbeitende Wasserheizung 12 zugeschaltet. Durch die erst nach Beendigung des Regenerationsvorgangs Δt_{R} zugeschaltete Wasserheizung 12 kann eine thermische Beschädigung des Trocknungsmittels in der Sorptionskolonne 22 vermieden werden.

Mittels der erst nach dem Regenerationsvorgang Δt_{R} zugeschalteten Wasserheizung 12 wird die Temperatur der Spülflüssigkeit in der ersten Betriebsart I von der Temperatur T₁ von 40°C auf eine für Reinigungszwecke ausreichend große Reinigungstemperatur T_{R1} erhöht. Die Reinigungstemperatur T_{R1} kann hier beispielhaft bei 51°C liegen.

Nach der Aufheizphase Δt_{H} fällt die Temperatur der Spülflüssigkeit und des Spülgutes in etwa linear ab, bis die Spülflüssigkeit am Ende des Reinigungsschrittes R zum Zeitpunkt t₁ in das Abwassersystem abgeleitet wird. Die nach dem Reinigungsschritt R folgenden Teilprogrammschritte "Zwischenspülen Z" und "Klarspülen K" arbeiten bei noch weiter reduzierten Spülflüssigkeitstemperaturen.

Nach dem Klarspülen K folgt der Trocknungsschritt T. Im Unterschied zu einem herkömmlichen Trocknungsvorgang, bei dem die Trocknung der mit Feuchtigkeit beladenen Luft durch Kondensation an den Spülbehälter-Seitenwänden erfolgt, kann hier im vorangegangenen Klarspülschritt K auf ein nochmaliges Aufheizen der Spülflüssigkeit auf Temperaturen zwischen 60 und 70°C verzichtet werden. Vielmehr erfolgt der Trocknungsschritt T gemäß dem Diagramm der Fig. 2 bei einer Temperatur von etwa 30°C, die sich aufgrund der Eigenwärme des Spülgutes einstellt.

Der Temperaturverlauf in der ersten Betriebsart I bringt jedoch den Nachteil mit sich, dass während des Spülganges keine entsprechend hoch temperierte Spülflüssigkeit im Hydrauliksystem zirkuliert, die eine Belagbildung durch Fettablagerungen oder sonstige Verunreinigungen unterbindet. Die Reinigungstemperatur T_{R1} in der ersten Betriebsart I in einer Größenordnung von 50°C ist zwar ausreichend für ein gutes Reinigungsergebnis, jedoch nicht geeignet, um Fette zu spalten und aus dem Hydrauliksystem auszubringen.

Erfindungsgemäß kann daher die Steuereinrichtung 25 von der ersten Betriebsart I zur zweiten Betriebsart II schalten, in der die Reinigungstemperatur gemäß der Fig. 2 auf T_{R2} erhöht wird. Die Reinigungstemperatur T_{R2} beträgt in der zweiten Betriebsart II in etwa 60 bis 65°C, wodurch die Belagsbildung zuverlässig unterbunden werden kann.

Zur Umschaltung der Steuereinrichtung 25 zwischen den beiden Betriebsarten I und II ist gemäß der Fig. 1 im verschmutzungsanfälligen Bereich des Pumpentopfes 11 ein Belagsensor 26 vorgesehen, der mit der Steuereinrichtung 25 in Signalverbindung ist. Der Belagsensor 26 und die Steuereinrichtung 25 können in einem Regelkreis eingebunden sein, bei dem erst bei Erreichen eines vorgegebenen Verunreinigungsgrades die zweite Betriebsart (II) ausgewählt wird. Entsprechend kann im arithmetischen Mittel, das heißt bei einer Reihe von durchgeführten Spülgängen, der Energieverbrauch der Geschirrspülmaschine reduziert werden.

### BEZUGSZEICH EN LISTE

- 1: Spülbehälter
- 3: Geschirrkorb
- 5: Geschirrkorb
- 7: Sprüharm 9 Sprüharm
- 11: Pumpentopf
- 12: Heizelement
- 13: Umwälzpumpe
- 14: Zuleitung
- 15: Zuleitung
- 16: Frischwasser-Zuleitung
- 17: Ablaufleitung
- 18: Laugenpumpe
- 19: Auslassöffnung
- 21: Leitung
- 22: Trocknungseinrichtung
- 23: Luftgebläse
- 24: Heizelement
- 25: Steuereinrichtung
- 26: Belagsensor
- 29: Temperatursensor
- V: Vorspülen
- R: Reinigen
- Z: Zwischenspülen
- K: Klarspülen
- T: Trocknen
- T_{R1}: Reinigungstemperatur
- T_{R2}: Reinigungstemperatur
- Δt_{R}: Regenerationsvorgang
- Δt_{H}: Aufheizphase
- t₀: Startzeitpunkt des Reinigungsschrittes R
- t₁: Endzeitpunkt des Reinigungsschrittes R
- m₁: zugeführte Frischwassermenge
- m₂: Wassermenge, die im Regenerationsvorgang rückgeführt wird
- mᵢₛₜ: Spülflüssigkeitsmenge
- Q₁,: Heizleistung
- Q₂,: Heizleistungen
- Δt_{A}: Adsorptionsvorgang
- I: erste Betriebsart
- II: zweite Betriebsart

## Patentansprüche

1. Spülverfahren für ein wasserführendes Haushaltsgerät, insbesondere für eine Geschirrspülmaschine, die insbesondere eine ein reversibel dehydrierbares Trocknungsmittel aufweisende Trocknungseinrichtung (22) aufweist, bei dem in wenigstens einem Teilprogrammschritt (R) eines ersten Spülganges Spülflüssigkeit in einer ersten Betriebsart (I) auf eine erste Temperatur (T_{R1}) erwärmt wird, **gekennzeichnet durch** die folgenden Schritte:
- Erfassen einer Belagbildung im wasserführenden Haushaltsgerät mittels eines im Hydrauliksystem angeordneten Belagsensors (26),
- Vergleichen mit einer Sollvorgabe für die Belagbildung, und
- bei Überschreiten der Sollvorgabe Durchführen eines Spülgang in einer zweiten Betriebsart (II), während dem Spülflüssigkeit auf eine zweite, im Vergleich zur ersten Temperatur (T_{R1}) erhöhten Temperatur (T_{R2}) erwärmt wird.

2. Spülverfahren nach Anspruch 1, **dadurch gekennzeichnet, dass** mittels des Belagsensors (26) Fettablagerungen oder abgelagerte Verunreinigungen erfasst werden.

3. Spülverfahren nach Anspruch 1 oder 2, **dadurch gekennzeichnet, dass** der in der ersten oder zweiten Betriebsart (I, II) betreibbare Teilprogrammschritt (R) ein Reinigungsschritt ist, in dem die erste und zweite Temperatur (T_{R1}, T_{R2}) jeweils der Reinigungstemperatur entspricht.

4. Spülverfahren nach Anspruch 1, 2 oder 3, **dadurch gekennzeichnet, dass** die zweite Temperatur (T_{R2}) des in der zweiten Betriebsart (II) betriebenen Teilprogrammschritts (R) derart erhöht ist, dass Fettablagerungen und/oder Verunreinigungen im Hydrauliksystem gelöst werden, und insbesondere die erhöhte Temperatur (T_{R2}) in einer Größenordnung von 60 bis 65°C liegt.

5. Spülverfahren nach einem der Ansprüche 3 oder 4, **dadurch gekennzeichnet, dass** die Temperaturen der vor oder nach dem Reinigungsschritt (R) erfolgenden Teilprogrammschritte (V, Z, K, T), insbesondere Vorspülen, Zwischenspülen, Klarspülen und Trocknen, kleiner als die erste bzw. zweite Reinigungstemperatur (T_{R1}, T_{R2}) sind.

6. Spülverfahren nach einem der vorhergehenden Ansprüche, **dadurch gekennzeichnet, dass** im Trocknungsschritt (T) die im Spülbehälter (1) befindliche Luft durch die ein reversibel dehydrierbares Trocknungsmittel aufweisende Trocknungseinrichtung (22) geführt wird,

7. Spülverfahren nach Anspruch 6, **dadurch gekennzeichnet, dass** Luft aus der Trocknungseinrichtung (22) zurück in den Spülbehälter (1) geführt wird.

8. Spülverfahren nach Anspruch 6 oder 7, **dadurch gekennzeichnet, dass** in einem Regenerationsvorgang (Δt_{R}) die im Trocknungsmittel gespeicherte Wassermenge (m₂) als erhitzter Wasserdampf in den Spülbehälter (1) rückgeführt wird, der insbesondere im Reinigungsschritt (T) die Spülflüssigkeit auf eine Temperatur (T₁) erwärmt.

9. Spülverfahren nach einem der vorhergehenden Ansprüche, **dadurch gekennzeichnet, dass** die auf die Temperatur (T₁) erwärmte Spülflüssigkeit mittels einer im Spülflüssigkeitskreislauf vorgesehenen Wasserheizung (12) weiter auf die erste oder zweite Reinigungstemperatur (T_{R1}, T_{R2}) erwärmt wird.

10. Spülverfahren nach einem der vorhergehenden Ansprüche, **dadurch gekennzeichnet, dass** die erste Temperatur (T_{R1}) in der ersten Betriebsart (I) in einer Größenordnung von 45 bis 55°C, und die zweite Temperatur (T_{R2}) in der zweiten Betriebsart (II) in im Bereich von 60 bis 65°C liegt.

11. Geschirrspülmaschine zur Durchführung des Spülverfahrens nach einem der Ansprüche 1 bis 10.

## Claims

1. Rinsing method for a water-conducting domestic appliance, particularly for a dishwasher, comprising, in particular, a drying device (22) which has a reversibly dehydratable drying agent and in which, in at least one part program step (R) of a first rinsing process, rinsing liquid in a first mode of operation (I) is heated to a first temperature (T_{R1}), **characterised by** the following steps:
- detecting deposit formation in the water-conducting domestic appliance by means of a deposit sensor (26) arranged in the hydraulic system,
- comparing with a target preset for the deposit formation and,
- in the case of exceeding the target preset, performing a rinsing process in a second mode of operation (II) whilst the rinsing liquid is heated to a second temperature (T_{R2}) elevated by comparison with the first temperature (T_{R1}).

2. Rinsing method according to claim 1, **characterised in that** deposits of grease or deposited contaminants are detected by means of the deposit sensor (26).

3. Rinsing method according to claim 1 or 2, characterised that the part program step (R) operable in the first or second operating mode (I, II) is a cleaning step in which the first and second temperatures (T_{R1}, T_{R2}) each correspond with the cleaning temperature.

4. Rinsing method according to claim 1, 2 or 3, **characterised in that** the second temperature (T_{R2}) of the part program step (R) operated in the second operating mode (II) is elevated in such a manner that grease deposits and/or contaminants in the hydraulic system are dissolved and, in particular, the elevated temperature (TR₂) lies at an order of magnitude of 60 to 65° C.

5. Rinsing method according to one of claims 3 and 4, **characterised in that** the temperatures of the part program steps (V,Z, K, T), particularly pre-rinsing, intermediate rinsing, clear rinsing and drying, carried out before or after the cleaning step (R) are lower than the first or second cleaning temperature (T_{R1}, T_{R2}).

6. Rinsing method according to any one of the preceding claims, **characterised in that** in the drying step (T) the air in the rinsing container (1) is led through the drying device (22) having a reversibly dehydratable drying agent.

7. Rinsing method according to claim 6, **characterised in that** air from the drying device (22) is led back to the rinsing container (1).

8. Rinsing method according to claim 6 or 7, **characterised in that** in a regeneration process (ft_{R}) the water quantity (m₂) stored in the drying agent is returned as heated water steam to the rinsing container (1), which heats the rinsing liquid to a temperature (T₁) particularly in the cleaning step (T).

9. Rinsing method according to any one of the preceding claims, **characterised in that** the rinsing liquid heated to the temperature (T₁) is heated by means of a water heater (12), which is provided in the rinsing liquid circuit, again to the first or second cleaning temperature (T_{R1}, T_{R2}).

10. Rinsing method according to any one of the preceding claims, **characterised in that** the first temperature (T_{R1}) in the first operating mode (I) lies in order of magnitude of 45 to 55° C and the second temperature (T_{R2}) in the second operating mode (II) lies in the region of 60 to 65° C.

11. Dishwasher for performance of the rinsing method according to any one of claims 1 to 10.

## Revendications

1. Procédé de lavage pour un appareil ménager à circulation d'eau, en particulier pour un lave-vaisselle, qui présente en particulier un dispositif de séchage (22) présentant un moyen de séchage déshydratable de façon réversible, dans lequel du liquide de lavage est réchauffé dans un premier mode de service (I) jusqu'à une première température (T_{R1}) dans au moins une étape de programme partiel (R) d'une première opération de lavage, **caractérisé par** les étapes suivantes :
- enregistrement d'une formation de revêtement dans l'appareil ménager à circulation d'eau au moyen d'un capteur de revêtement (26) disposé dans le système hydraulique
- comparaison avec une spécification prévue pour la formation du revêtement, et
- en cas de dépassement de la spécification prévue, mise en oeuvre d'une opération de lavage dans un second mode de service (II), pendant laquelle du liquide de lavage est réchauffé jusqu'à une seconde température (T_{R2}) élevée par rapport la première température (T_{R1}).

2. Procédé de lavage selon la revendication 1, **caractérisé en ce que** des dépôts de graisse ou des impuretés déposées sont détectés au moyen du capteur de revêtement (26).

3. Procédé de lavage selon la revendication 1 ou 2, **caractérisé en ce que** l'étape de programme partiel (R) pouvant être exploitée dans le premier ou le second mode de service (I, II) est une étape de nettoyage dans laquelle la première et la seconde température (T_{R1}, T_{R2}) correspondent respectivement à la température de nettoyage.

4. Procédé de lavage selon la revendication 1, 2 ou 3 **caractérisé en ce que** la seconde température (T_{R2}) de l'étape de programme partiel (R) utilisée dans le second mode de service (II) est majorée de telle sorte que des dépôts de graisse et/ou des impuretés sont dissous dans le système hydraulique, et en particulier la température majorée (T_{R2}) se situe aux environs de 60 à 65°C.

5. Procédé de lavage selon l'une des revendications 3 ou 4, **caractérisé en ce que** les températures des étapes de programme partiel (V, Z, K, T) survenant avant ou après l'étape de nettoyage (R), en particulier le prélavage, le lavage intermédiaire, le rinçage et le séchage, sont inférieures à la première ou la seconde température de nettoyage (T_{R1}, T_{R2}).

6. Procédé de lavage selon l'une des revendications précédentes, **caractérisé en ce que** l'air se trouvant dans le réservoir de lavage (1) est guidé lors de l'étape de séchage (T) à travers le système de séchage (22) présentant un moyen de séchage déshydratable de façon réversible.

7. Procédé de lavage selon la revendication 6, **caractérisé en ce que** de l'air est guidé à la sortie du système de séchage (22) pour revenir dans le réservoir de lavage (1).

8. Procédé de lavage selon la revendication 6 ou 7, **caractérisé en ce que**, dans une opération de régénération (Δt_{R}), la quantité d'eau (m₂) stockée dans le moyen de séchage est recyclée en tant que vapeur d'eau réchauffée dans le réservoir de lavage (1), lequel réchauffe le liquide de lavage jusqu'à une température (T₁) en particulier lors de l'étape de nettoyage (T).

9. Procédé de lavage selon l'une des revendications précédentes, **caractérisé en ce que** l'unité de lavage réchauffée à la température (T₁) est réchauffée encore jusqu'à la première ou la seconde température de nettoyage (T_{R1}, T_{R2}) au moyen d'un chauffage d'eau (12) prévu dans le circuit du liquide de lavage.

10. Procédé de lavage selon l'une des revendications précédentes, **caractérisé en ce que** la première température (T_{R1}) dans le premier mode de service (I) se situe aux environs de 45 à 55°C et la seconde température (T_{R2}) dans le second mode de service (II) dans la plage allant de 60 à 65°C.

11. Lave-vaisselle pour la mise en oeuvre du procédé de lavage selon l'une des revendications 1 à 10.
